# EUROPÄISCHE PATENTSCHRIFT

(11) **EP 2 257 415 B1**
(45) Veröffentlichungstag und Bekanntmachung des Hinweises auf die Patenterteilung: **10.04.2013**
(21) Anmeldenummer: 09715186.4
(22) Anmeldetag: 25.02.2009
(51) Int. Cl.: B28B 1/087, B28B 3/02, B28B 3/06, B30B 11/02

(54) **BETONSTEINFERTIGER MIT HARMONISCHER VIBRATION DURCH FORMERREGUNG, SOWIE VERFAHREN ZUR FORMGEBUNG UND VERDICHTUNG VON BETONGEMENGEN**
CONCRETE BLOCK FINISHER, HAVING HARMONIC VIBRATION BY MEANS OF SHAPE EXCITATION AND METHOD FOR SHAPING AND COMPACTING CONCRETE MIXTURES
DISPOSITIF DE FABRICATION DE PARPAINGS EN BÉTON À VIBRATIONS HARMONIQUES PAR EXCITATION DU MOULE ET PROCÉDÉ DE MISE EN FORME ET COMPACTAGE DE MÉLANGES DE BÉTON

(30) Priorität: 26.02.2008 DE 102008011272
(43) Veröffentlichungstag der Anmeldung: 08.12.2010
(73) Patentinhaber: IAB - Institut für Angewandte Bauforschung Weimar gGmbH, 99428 Weimar (DE)
(72) Erfinder: SCHWABE, Joerg-Henry, 99427 Weimar (DE)
(74) Vertreter: Geyer, Fehners & Partner
(86) Internationale Anmeldenummer: PCT/EP2009/001317
(87) Internationale Veröffentlichungsnummer: WO 2009/106297

(56) Entgegenhaltungen:
- EP-A- 1 568 419
- WO-A-2006/081480
- DE-A1-102006 018 810
- GB-A- 2 001 574
- JP-A- 6 298 581

## Beschreibung

### Gebiet der Erfindung

Die Erfindung betrifft gemäβ dem Oberbegriff des Anspruchs 1, eine Vorrichtung zur Formgebung von Gemengen, bevorzugt von Betongemengen zur Steinfertigung durch Formgebung und Verdichtung mittels Einwirkung harmonischer Schwingungen, umfassend
- eine Formbaugruppe mit Vibrationsrahmen zur Aufnahme des zu verdichtenden Gemenges, Vibrationsrahmenfeder zur elastischen Lagerung des Vibrationsrahmens und mit einem am Vibrationsrahmen angebrachten Vibrationserregersystem als Schwingungsantrieb
- eine Palettenbaugruppe mit Unterlagsbrett zur Aufnahme der herzustellenden Produkte, Brettfeder zur schwingungstechnischen Entkopplung während der Vibrationseinwirkung und Bretthubtisch für Zustellbewegungen während der Fertigungstakte
- eine Auflastbaugruppe mit Auflast zur Formgebung der Oberfläche des herzustellenden Produktes, Auflastfeder für die elastische Lagerung und Auflasthub zur Ausführung von zustell- und Entschalbewegungen.

Genauer umfasst eine solche Vorrichtung (i) einen auswechselbaren Formeinsatz, der das zu verdichtende Gemenge aufnimmt, (ii) einen Vibrationsrahmen, mit dem der Formeinsatz kraft- und / oder formschlüssig verbunden ist, (iii) ein an dem Vibrationsrahmen angebrachtes Vibrationserregersystem, mit dem der Vibrationsrahmen in im wesentlichen harmonische Vibration versetzt wird, (iv) eine Auflastbaugruppe und (v) ein Unterlagsbrett, welches während der Vibration von unten an den Formeinsatz gepreßt wird. Schließlich umfaßt die Vorrichtung außerdem eine Bretthubbaugruppe, welche einen oder mehrere Bretthubzylinder und einen Bretthub umfasst.

Die Erfindung betrifft auch ein Verfahren zur formgebung und Verdichtung von Gemengen mit einer Vorrichtung nach einem der Ansprüche 1 bis 10.

### Stand der Technik

Die industrielle Herstellung kleinformatiger Betonwaren, insbesondere aus Gemengen in steifer bis sehr steifer Konsistenz erfolgt im Stand der Technik durch die zwei Verfahren der Schockvibration und der harmonischen Vibration.

Das technologische Verfahren der Schockvibration für die Formgebung und Verdichtung von Gemengen, insbesondere Betongemengen in steifer bis sehr steifer Konsistenz ist seit vielen Jahren bekannt. Bei diesem Verfahren werden in der industriellen Produktion meist Vorrichtungen verwendet, die zur Verdichtung des Betongemenges durch die Erzeugung von Stoßvorgängen zwischen maschinentechnischen Komponenten schockartige Vibrationen erzeugen und auf das zu verarbeitende Gemenge einwirken.

Bekannte Vorrichtungen verwenden zur Schwingungserzeugung Systeme, die auf elektromotorisch angetriebenen Unwuchtwellen basieren, wie beispielsweise im Artikel "Steigerung der Produktqualität durch effiziente Verdichtung" von Berthold Schlecht und Alexander Neubauer, erschienen in der Zeitschrift "Betonwerk + Fertigteil-Technik", Ausgabe 9/2000, S. 44 - 52, ausführlich dargestellt. Eine ausführliche Darstellung zum Stand der Technik des Schockvibrationsverfahrens und der dafür verwendeten Vorrichtungen ist in DE 20301954 enthalten, auf die hier ausdrücklich Bezug genommen wird.

Aus dem Bereich von mit Schockvibration arbeitenden Blocksteinmaschinen auf dem US-Markt sind Formen mit direkt an der Form fest angebrachten Unwuchterregern, wie z. B. in DE 689 04 376 T2 und der US 4,312,242 bekannt. Das Formgehäuse bei diesen Formen enthält stützende Seitenarme, die einen Vibrationsrahmen bilden. Beide Elemente bilden hier eine nicht von einander trennbare Einheit. An der Unterseite wird diese Einheit durch eine in vertikaler Richtung hebbare Palette verschlossen, die lösbar mit dem unteren Ende der Einheit verklammert wird. Auch in der US 4,235,580 wird eine mit Schockvibration arbeitende Blocksteinmaschine beschrieben. Zur Vermeidung von Lärm beim Einwirken der Vibrationsimpulse wird die auf einem Palettenträger auf Gummielementen lagernde Palette mittels einer auf den Palettenträger wirkenden Luftfeder gegen die Form gepreßt.

Die genannten Blocksteinmaschinen, die beispielsweise von der Firma Besser, Inc., angeboten werden sind jedoch ausschließlich für die Schockvibration konzipiert. Von den zwei am Vibrationsrahmen angebrachten, gegenläufig angetriebenen Unwuchten - beispielsweise vom Typ AFC SmartPac^{®} werden in der Regel Amplituden zwischen 50 kN und 70 kN pro Unwucht erzielt, für eine harmonische Vibration - beispielsweise wie in der DE 20301954 beschrieben - sind derzeit jedoch wesentlich höhere Kräfte von etwa 600 kN notwendig.

Dem Vorteil der Schockvibration mit der sehr intensiven Verdichtungswirkung stehen eine Reihe von entscheidenden Nachteilen gegenüber. Diese bestehen in der extrem hohen Belastung der Maschinentechnik und dem damit verbundenen hohen Maschinenverschleiß und den Betriebskosten, in der hohen Umweltbelastung mit Schwingungen, und in der extremen Lärmemission.

Auf der anderen Seite sind in jüngster Zeit Verfahren und Vorrichtungen zur Formgebung und Verdichtung von Gemengen, insbesondere Betongemengen in steifer bis sehr steifer Konsistenz mittels der harmonischen Vibrationseinwirkung entstanden, um bei mindestens gleichen Bedingungen für die Produktqualität die Nachteile der Schockvibration zu reduzieren bzw. zu vermeiden. Möchte man auf die Schockvibration verzichten, so muß das Fehlen der durch die Prellschläge erzeugten Beschleunigungsspitzen durch entsprechend höhere Kräfte in der harmonischen Vibration ersetzt werden. Die notwendige Gesamtkraft liegt bei etwa 600 kN. Aus Platzgründen ist bei bestehenden, nach dem Prinzip der Schockvibration arbeitenden Maschinen eine einfache Erhöhung der Anzahl der Unwuchten nicht möglich, so daß neue konstruktive Lösungen gefunden werden müssen, wie beispielsweise in der DE 20301954 beschrieben, auf deren Offenbarung, die Bestandteil dieser Anmeldung ist, hier ausdrücklich verwiesen wird.

Bei den bekannten technischen Lösungen werden die harmonischen Bewegungsfunktionen mit den erforderlichen Beschleunigungsamplituden durch verschiedene technische Verfahren erzeugt. Dabei ist davon auszugehen, daß die Werte der Beschleunigungen in der Erregerfrequenz mindestens in die Größenordnung der Beschleunigungen in der Erregerfrequenz bei schockartiger Vibrationseinwirkung kommen müssen, um vergleichbare Verdichtungswirkungen zu erreichen.

Eine bekannte technische Lösung für die Formgebung und Verdichtung von Gemengen in steifer bis sehr steifer Konsistenz besteht in der Anwendung eines oder mehrerer hydraulisch betätigter Servozylinder, um die erforderlichen hohen Kräfte in einer harmonischen Zeitfunktion zu erzeugen. Auf hydraulischem Antrieb basierende Vorrichtungen zur Betonsteinfertigung werden im oben genannten Artikel von Schlecht und Neubauer sowie in der Schrift WO 01/47698 A1 beschrieben.

Eine weitere technische Lösungsvariante für die Formgebung und Verdichtung von Gemengen besteht in der Erzeugung von harmonischen Schwingungen mittels rotierender Unwuchtwellen. Dieses Prinzip wird auch für die Zwangserregung des Schwingtisches beim Schockvibrationsverfahren genutzt. Allerdings müssen beim harmonischen Vibrationsverfahren die Erregerkräfte deutlich höher sein im Vergleich zum Schockvibrationsverfahren, um vergleichbare Beschleunigungsamplituden für die ausreichende Formgebung und Verdichtung des Gemenges zu erreichen.

Eine bekannte Lösung für dieses Verfahren ist in DE 20301954 beschrieben. Während der Vibrationsverdichtung mit harmonischer Vibration wird temporär ein steifer Schwingverband bestehend aus dem Schwingtisch, der Unterlagsplatte und der Form durch eine Formverspannung hergestellt.

Eine weitere Lösung der Formgebung und Verdichtung von Gemengen mittels harmonischer Vibration, entwickelt von G. Becker, ist in der Fachzeitschrift "Betonwerk + Fertigteil-Technik", Ausgabe 10/2007 "Leistungssteigerung und Lärmminderung mit harmonischer Vibration", S. 22 - 27, beschrieben. Auf einem elastisch gelagerten Schwingtisch mit den an der Unterseite befestigten Unwuchtvibratoren liegen Unterlagsbrett und Form mit dem in den Formkammern enthaltenen zu verdichtenden Betongemenge. Während der Einwirkung der harmonischen Vibrationen werden die Form und das Unterlagsbrett mit einer solchen Kraft auf den Schwingtisch gedrückt, daß während dieser Zeit keine Relativbewegungen zwischen diesen Komponenten des Schwingverbandes mehr auftreten können. Diese Kraft wird durch vertikal bewegliche Federbaugruppen aufgebracht, die während der Vibrationseinwirkung auf die Form drücken und auf der gegenüberliegenden Federseite temporär gestellfest positioniert sind. Durch ihre elastische Eigenschaft sichern sie die Schwingbewegung des Vibrationsverbandes. Eine Auflastbaugruppe drückt während der Vibrationseinwirkung passiv oder aktiv mit eigenen Vibrationsantrieben auf die obere Seite des in den Formkammern befindlichen Betongemenges.

Alle hier beschriebenen harmonischen Verdichtungseinrichtungen reduzieren in deutlichen Maße die vorab bezeichneten Nachteile von Schockvibrationseinrichtungen hinsichtlich der extrem hohen Maschinenbelastung, der hohen Umweltbelastung mit Schwingungen und der extremen Lärmemission. Trotz der sichtbaren Vorteile der beschriebenen technischen Lösungen für die Formgebung und Verdichtung mittels harmonischer Vibration sind diese auch mit deutlichen Nachteilen verbunden.

In der Wahl einer Hydraulik als Antriebsmedium liegt ein großer Nachteil. Gerade Servohydraulik erfordert eine extreme Reinheit des Öls, die sich in der Umgebung eines Betonwerkes nur mit hohen Aufwand aufrecht erhalten läßt. Außerdem liegt der Energiebedarf einer auf Hydraulik basierenden Vorrichtung wegen des relativ schlechten Wirkungsgrades deutlich höher als bei herkömmlichen elektromotorisch arbeitenden Schockvibrationsvorrichtungen. Zudem sind die Anschaffungskosten für ein derartiges Servohydrauliksystem deutlich höher als für einen elektromotorischen Antrieb.

Als weiterer Nachteil zeigt sich in einigen der beschriebenen Lösungen, daß neben dem zu verdichtenden Gemenge weitere Komponenten mitbewegt werden müssen, die strukturbedingt eine hohe Masse haben. Eine Massebetrachtung zeigt, daß deutlich mehr Stahlbau als zu verdichtendes Gemenge in Vibrationen versetzt werden müssen, was entsprechend groß ausgelegte Unwuchtwellen erfordert und den Wirkungsgrad reduziert.

Wegen der notwendigen temporär festen Verbindung aller Komponenten des Schwingverbundes, bestehend aus Schwingtisch mit Vibrationserregersystem, Unterlagsplatte, Form und dem zu verdichtenden Gemenge ist eine Formverspannung erforderlich, die sehr große Kräfte aufbringen muß um Relativbewegungen zwischen den schwingenden Komponenten sicher zu verhindern. Die großen Spannkräfte erfordern entsprechend aufwendig und fest ausgelegte Verspannbaugruppen, die selbst auch die schwingende Masse weiter erhöhen und einem hohen Verschleiß unterliegen. Im Lösungsbeispiel der Fertigungseinrichtung von G. Becker werden die auch hier aufzubringenden Verspannkräfte über einen relativ großen Kraftweg durch Teile des Maschinengestells geleitet, was einerseits eine entsprechend belastungsgerechte Auslegung erfordert und eine hohe Maschinenbelastung darstellt.

In der Offenlegungsschrift JP 06-298581 wird eine Vorrichtung gemäβ dem Oberbegriff des Anspruchs 1 zur Herstellung von Betonsteinen beschrieben, bei der ein Vibrationsrahmen über elastische Dämpfungselemente auf einem Maschinenrahmen gelagert ist. Der Vibrationsrahmen ist mit einem direkt an diesem angebrachten Vibrationserregersystem ausgestattet. In den Vibrationsrahmen ist ein Formeneinsatz eingesetzt. Ein Unterlagsbrett wird mit einer Bretthubbaugruppe von unten während der Vibration an den Formeneinsatz gepresst. Das Unterlagsbrett, auf welchem Elemente angebracht sind, welche die Form der Steine bestimmen, wird in die Unterseite der Form eingesetzt und dort fixiert.

In der GB 2 001 574 A wird ein ähnliches Vibrationssystem zur Herstellung von Betonsteinen beschrieben, bei dem der Formeneinsatz jedoch fest mit der Form verbunden ist. Das Unterlagsbrett steht mit einer elastischen Schicht in engem Kontakt. Die elastische Schicht selbst ist auf Leisten einer als Bretthub fungierenden Plattform aufgebracht, so dass das Unterlagsbrett elastisch mit dem Bretthub verbunden ist. Zusätzliche Luftfedern können als Unterstützung der elastischen Schicht vorgesehen sein um eine extreme Stauchung dieser Schicht zu verhindern.

### Beschreibung der Erfindung

Aufgabe der Erfindung ist es, unter Beibehaltung des Verfahrens der Formgebung und Verdichtung von Gemengen, bevorzugt Betongemengen in steifer und sehr steifer Konsistenz zur Herstellung von Betonwaren und Pflastersteinen mittels der harmonischen Vibrationseinwirkung eine Fertigungseinrichtung zu entwickeln, die gekennzeichnet ist durch eine deutliche Vereinfachung der Verspannung insbesondere hinsichtlich Größe der Verspannkraft sowie eine Reduzierung der für die Anlage des Unterlagsbretts an den Formeinsatz notwendigen Kräfte.

Diese Aufgabe wird durch eine Vorrichtung gemäβ anspruch 1 und ein Verfahren gemäβ Anspruch in gelöst, und zwar dass das Unterlagsbrett über Brettfedern elastisch mit dem Bretthub verbunden ist, und während der Vibration durch eine durch die Bretthubzylinder aufgebrachte derartige Anlagekraft an den Formeinsatz gepresst wird, dass (i) im Formeinsatz vorhandenen Formkammern nach unten abgeschlossen sind und eine Relativbewegung zwischen Formeinsatz und Unterlagsbrett ausgeschlossen ist, und (ii) Vibrationsrahmen, Formeinsatz und Unterlagsbrett ohne Verklammerung als temporärer Vibrationsverband eine synchrone, harmonische Schwingbewegung ausführen, während die Bretthubbaugruppe in einer gestellfesten Position verbleibt.

Die dafür notwendige Anlagekraft wird demnach so eingestellt, daß im Zustand der Vibration - also während der Vibrationseinwirkung - Vibrationsrahmen, Formeinsatz, und Unterlagsbrett einen temporären Vibrationsverband bilden und im wesentlichen die gleichen, harmonischen Schwingbewegungen ausführen. Unter einem temporären Vibrations- oder Schwingverband wird dabei verstanden, daß die genannten drei Komponenten während der Vibration ihre relative Lage zueinander nicht ändern. Bevorzugt erfolgen die Schwingungen dabei nicht nur mit der gleichen Amplitude, sondern auch mit der gleichen Phasenlage.

Außerdem wird auch eine Vibrationserregung am Unterlagsbrett genutzt. Dazu ist zwischen Bretthub und Unterlagsbrett ein Hilfsschwingtisch mit einem Hilfsvibrationserregersystem angebracht. Über diese beiden Komponenten werden zusätzliche Vibrationen in das Gemenge eingebracht, die mit der Schwingungserregung am Vibrationsrahmen koordiniert sind. So verfügen Formeinsatz und Brett jeweils selber über das Erregersystem, das zu ihrer harmonischen Schwingbewegung notwendig ist. Die Erregersysteme sind über eine Steuerung koordiniert. So sind nur geringe Kräfte zwischen Formeinsatz und Unterlagsbrett auszutauschen.

Auf eine Verklammerung zwischen Unterlagsbrett und Formeinsatz wird verzichtet.

Dabei wird der temporäre Schwingverband innerhalb des Betonsteinfertigers so ausgebildet, daß der Kraftweg zwischen der Quelle der Erregerkräfte - dem Vibrationserregersystem - und dem zu verdichtenden Betongemenge in dem Formeinsatz auf das kürzestmögliche Maß reduziert wird, indem das Vibrationserregersystem über den Vibrationsrahmen unmittelbar auf den Formeinsatz einwirkt und die Erregerkräfte direkt in die Form einleitet.

Für die Herstellung von Betonsteinen und Betonwaren in verschiedenen Abmessungen ist der Formeinsatz als vom Vibrationsrahmen lösbare Komponente ausgebildet. In Abhängigkeit vom zu fertigendem Produkt wird der jeweils erforderliche Formeinsatz in den Vibrationsrahmen gesetzt und i. A. kraft- und / oder formschlüssig mit diesem verbunden.

Die Schwingfähigkeit des Formeinsatze mit dem Vibrationsrahmen und den daran angreifendem Vibrationserregersystem wird durch eine elastische Lagerung auf Vibrationsrahmenfedern erreicht, über die der Vibrationsrahmen elastisch mit einem gestellfesten Maschinenrahmen verbunden ist. Die Vibrationsrahmenfedern übernehmen somit gleichzeitig auch die Schwingungsisolierung gegenüber dem Maschinengestell. Der Vibrationsrahmen kann dann bei Vibrationserregung als Teil des temporären Vibrationsverbandes - Vibrationsrahmen, Formeinsatz, und Unterlagsbrett führen Schwingungen mit gleicher Amplitude und gleicher Phase aus - frei schwingen.

Nach unten wird die Form und jedes Formelement durch das bekannte Unterlagsbrett geschlossen, wobei in der erfinderischen Lösung die Unterlagsplatte durch eine elastische Anlage an der Formunterseite mittels Federelementen der Schwingbewegung der Form folgt und einen sicheren Verschluß der Formkammern während der harmonischen Vibration gewährleistet.

In einer weiteren, zweckmäßigen Ausgestaltung umfaßt die Auflastbaugruppe eine Auflast, einen Auflastzylinder und eine oder mehrere Auflastfedern umfaßt, wobei der Auflasthubzylinder gestellfest mit einem Maschinenrahmen verbunden ist, wobei die Auflast elastisch über die Auflastfedern mit dem gestellfesten Teil der Auflastbaugruppe verbunden ist, und wobei der Auflasthubzylinder die Auflast während der Vibration mit einer derartigen Kraft auf die Oberfläche des zu verdichtenden Gemenges preßt, daß (i) kein Abheben der Auflast von der Oberfläche des Gemenges erfolgt und (ii) die Auflast über die elastische Befestigung mit den Auflastfedern den Bewegungen der Oberfläche des Gemenges folgt. Nach oben wird jede Formkammer dann temporär während der harmonischen Vibration durch jeweils eine Auflastplatte abgeschlossen. Alle Auflastplatten sind als Baugruppe zusammengefaßt und bilden die Auflastbaugruppe. Sie wird durch eine Auflasthubeinrichtung gegen die Oberfläche des Betongemenges gedrückt, wobei ein bewegter Teil der Auflastbaugruppe den Bewegungen der Form mit dem Betongemenge durch eine elastische Kopplung zwischen bewegtem und gestellfestem Teil über Auflastfedern folgt und damit einen Verschluß der Formkammer gewährleistet.

Das am Vibrationsrahmen befestigte Vibrationserregersystem ist in spiegelsymmetrischer Bauweise zu einer vertikalen Mittenebene, die durch die vertikale Formmitte gebildet wird ausgeführt und wird dynamisch bevorzugt so betrieben, daß die Form mit dem zu verdichtenden Betongemenge mit einer gerichteten vertikalen Schwingung beaufschlagt wird. Aber auch horizontale Schwingungsanteile sind möglich.

Die erfinderische Aufgabe der Vereinfachung der Verspannung insbesondere hinsichtlich Größe der Verspannkraft wird dadurch gelöst, daß sie in der bisherigen Funktion entfällt. Wegen der unmittelbaren Krafteinleitung in den Vibrationsrahmen mit Formeinsatz ist eine Verspannung zwischen Unwuchterreger und Formeinsatz, die für die Entschalung im Taktzyklus öffnet und schließt, nicht mehr erforderlich.

Für die Möglichkeit des Auswechselns des Formeinsatzes bei Produktwechsel gibt es Verbindungsstellen als Schnittstelle zwischen Formeinsatz und Vibrationsrahmen, durch die die Kräfte zu leiten sind. Diese müssen jedoch nur bei Formeinsatzwechsel gelöst und wieder verbunden werden, was durch übliche Schraub- und/oder Klemmverbindungen ausgeführt wird. Geeignet sind dafür beispielsweise keilförmig ausgebildete Klemmelemente, durch die der Formeinsatz spielfrei mit dem Vibrationsrahmen verbunden wird.

Die temporär sichere Verbindung der Unterlagsplatte mit der Form während der harmonischen Vibration wird durch eine Bretthubeinrichtung mit Bretthubzylinder, die das Unterlagsbrett von unten gegen den Formeinsatz fährt, erreicht. Wegen der sehr viel kleineren schwingenden Masse des Unterlagsbrettes einschließlich anteiliger Gemengemasse im Verhältnis zu den bewegten Massen in bisherigen Lösungen aus dem Stand der Technik sind deutlich kleinere Kräfte für die temporäre Anlage der Unterlagsplatte an der Form erforderlich, die durch den bzw. die Bretthubzylinder aufzubringen sind. Während der harmonischen Vibration sichern die Brettfedern die Bewegung des Unterlagsbrettes mit der Form und seine ständige Anlage an der Formunterseite.

Nach Beendigung der Formgebung und Verdichtung wird die Vibrationseinwirkung auf Null gestellt, was durch Abschaltung oder durch kräftefreien Betrieb z. B. in einer Vier-WellenAnordnung erreichbar ist. Die Entschalung erfolgt durch eine synchrone Bewegung des Bretthubzylinders und des Auflasthubzylinders nach unten, wobei die Form ihre Position beibehält.

In einer einfachen Ausgestaltung der Erfindung umfaßt das Vibrationserregersystem ein Unwuchterregerpaar in Einfachwellenanordnung, d.h. ein Paar von Unwuchterregerwellen oder drehstarr gekoppelten Unwuchtvibrationssträngen, die spiegelsymmetrisch am Vibrationsrahmen bezüglich der vertikalen Formmittenebene installiert sind und gegenläufig mit gleicher Drehzahl und spiegelsymmetrischer Phasenlage zur vertikalen Formmittenebene arbeiten. In dieser Arbeitsweise werden vertikal gerichtete harmonische Schwingungen angeregt. Durch eine geeignete Auslegung der dynamischen Unwuchtmomente werden die erforderlichen Kräfte zur Erzeugung der für die Formgebung und Verdichtung günstigen Vibrationseinwirkungen erreicht.

In einer weiteren Ausgestaltung der Erfindung umfaßt das Vibrationserregersystem ein Unwuchterregerpaar in Doppelwellenanordnung oder in Vier-Wellenanordnung, d.h. ein Paar spiegelsymmetrisch angebrachter und angetriebener Doppel- bzw. Vierfachunwuchterregerwellen oder drehstarr gekoppelter Unwuchtvibrationsstränge, die sowohl eine gerichtete harmonische Vibrationswirkung auf die Form erzeugen als auch in einer vorteilhaften Weiterentwicklung als Unwuchterregerpaar mit Verstellunwucht in Koaxial-Wellenanordnung eine Einstellung der wirkenden resultierenden Erregerkraftamplitude während der Vibrationseinwirkung stetig zwischen Null und einem Maximum durch paarweises synchrones Ändern der Phasenlage zwischen den korrespondierenden Unwuchtwellen ermöglichen. Diese Eigenschaft erlaubt beispielsweise ein erregerkraftfreies Hochfahren der Drehzahl von Null auf die Betriebsdrehzahl. ohne Schwingwegüberhöhungen bei der Durchfahrt durch die Starrkörpereigenfrequenzen. Weiterhin ist auch ein Dauerbetrieb dieses Vibrationserregersystems möglich, bei dem durch eine Phasenwinkelverstellung die resultierende Erregerkraftamplitude während des Taktwechsels auf Null gestellt wird, ohne die Antriebsdrehzahl der Unwuchtwellen auf Null stellen zu müssen. Durch den Verzicht auf die Hochfahr- und Abfahrampen der Drehzahl sind kurze Taktzeiten möglich. Durch Ändern der Phasenlage in der Betriebsfrequenz können die als günstig für die Verdichtung ermittelten Erregerkraftamplituden eingestellt werden. Eine vergleichbare Funktionalität der Vibrationserregung wird bei Anwendung eines Verstell-Erregersystems entsprechend DE 197 35 268 erreicht.

Eine weitere Ausgestaltung der Erfindung besteht in der Anwendung eines zwangserregten Vibrationsantriebes über hydraulische, pneumatischen oder piezoelektrische Aktuatoren, die den Vibrationsrahmen mit Formeinsatz als Einzelantrieb oder in einer spiegelsymmetrischen Anordnung bezüglich der vertikalen Formmittenebene in vertikale harmonische Schwingungen versetzen. Wegen der geringeren Erregerkräfte im Vergleich zur Harmonischen Vibration aus dem Stand der Technik sind hier kräftemäßig kleinere Komponenten als Kaufeinheiten einsetzbar.

Die Bretthubbaugruppe führt zweckmäßig eine Hubbewegung aus, die vom Weg her mindestens so groß ist wie die Höhe des fertig verdichteten und entschalten Produkts. Alternativ oder ergänzend führen auch Vibrationsrahmen und Formeinsatz eine solch große Hubbewegung aus.

Es versteht sich, daß die vorstehend genannten und die nachstehend noch zu erläuternden Merkmale nicht nur in den angegebenen Kombinationen, sondern auch in anderen Kombinationen oder in Alleinstellung einsetzbar sind, ohne den Rahmen der vorliegenden Erfindung zu verlassen.

### Kurze Beschreibung der Zeichnungen

Die Erfindung soll nachfolgend anhand von Beispielen näher erläutert werden. In den dazugehörigen Figuren, die auch erfindungswesentliche Merkmale offenbaren, zeigt
- Fig.1: eine schematische Darstellung des Verdichtungssystems,
- Fig.2: Varianten für Vibrationserregersysteme am Vibrationsrahmen,
- Fig.3: Befestigung des Formeinsatzes im Vibrationsrahmen und
- Fig.4: erfindungsgemäβes Verdichtungssystem mit zusätzlicher Bretterregung

### Ausführliche Beschreibung der Zeichnungen

In Fig.1 ist der prinzipielle Aufbau einer Vorrichtung zur Formgebung von Gemengen, insbesondere zur Fertigung von Betonsteinen dargestellt, allerdings ohne einen Hilfsschwingtisch. Die Vorrichtung umfaßt einen auswechselbaren Formeinsatz (4) zur Aufnahme des zu verdichtenden Gemenges (17), einen Vibrationsrahmen (5), mit dem der Formeinsatz (4) kraft- und / oder formschlüssig verbunden ist, ein an dem Vibrationsrahmen (5) angebrachtes Vibrationserregersystem, mit dem der Vibrationsrahmen (5) in im wesentlichen harmonische Vibration versetzt wird, eine Auflastbaugruppe und ein Unterlagsbrett (7), welches während der Vibration von unten an den Formeinsatz (4) gepreßt wird, so daß Vibrationsrahmen (5), Formeinsatz (4), und Unterlagsbrett (7) einen temporären Vibrationsverband bilden und im wesentlichen die gleichen Schwingbewegungen ausführen.

In den Vibrationsrahmen (5) ist der Formeinsatz (4) eingesetzt und mit diesem spielfrei und lösbar verbunden. Die Verbindung zwischen Formeinsatz (4) und Vibrationsrahmen (5) ist nur bei Produktwechsel und dem damit verbundenen Formeinsatzwechsel zu lösen und wieder herzustellen.

Am Vibrationsrahmen (5) sind die Vibrationserreger im allgemeinen in spiegelsymmetrischer Anordnung zur Formmittenebene befestigt, wobei im einfachsten Fall ein Unwuchterregerpaar in Einfach-Wellenanordnung (11) genügt. Der Vibrationsrahmen (5) ist die Komponente, die die Vibrationen von der Vibrationsquelle - den Vibrationserregern - zum Formeinsatz (4) mit dem darin enthaltenen zu verdichtenden Gemenge (17) überträgt. Aus den schwingungstechnischen Erfordernissen heraus gewährleistet er die Steifigkeit des Schwingverbandes, bestehend aus Vibrationsrahmen (5) mit daran befestigten Vibrationserregern, dem Formeinsatz (4) sowie Unterlagsbrett (7) und Auflast (2).

Der Vibrationsrahmen erfüllt damit die gleiche Funktion wie der Vibrationstisch und der Formrahmen einer technischen Lösung gemäß dem Stand der Technik. Aufgrund des kurzen Kraftweges und des kompakten Aufbaus ist die bewegte Masse der erfindungsgemäßen Lösung vorteilhafterweise deutlich geringer im Vergleich zu bekannten Lösungen wie beispielsweise in DE 20301954. Damit verbunden ist eine deutliche Reduzierung der Erregerkräfte bei Erreichung gleichgroßen Beschleunigungsamplituden für die Formgebung und Verdichtung des Gemenges.

Das Unterlagsbrett (7) wird nach seinem Transfer in die dargestellte Position mit der Bretthubbaugruppe, bestehend aus Bretthubzylinder (10), Bretthub (8) und Brettfedern (9) vor der Vibrationseinwirkung gegen den Formeinsatz (4) gedrückt. Die elastische Verbindung zwischen Unterlagsbrett (7) und Bretthub (8) über die Brettfedern (9) sichert zusammen mit einer ausreichenden von den Bretthubzylindern (10) aufzubringenden Anlagekraft die Beweglichkeit des Unterlagsbrettes (7) während der Vibration, ohne daß es vom Formeinsatz (4) abhebt. Es folgt während der Vibrationseinwirkung den Bewegungen des Formeinsatzes (4) und schließt die Formkammern nach unten ab.

Die notwendigen Anpresskräfte für eine dauerhafte Anlage während der Vibration sind im Wesentlichen abhängig von der Masse des Unterlagsbrettes (7) und den Beschleunigungsamplituden am Unterlagsbrett (7). Unter der Annahme gleicher Vibrationseinwirkungen, d. h. Beschleunigungsamplituden am Unterlagsbrett (7) und dem Formeinsatz (4) als Schnittstelle zum zu verdichtenden Gemenge (17) besteht eine weiterer Vorteil der Erfindung darin, daß die erforderlichen Verspannkräfte zwischen schwingungserregenden und formgebenden Komponenten - d. h. entsprechend der Erfindung zwischen Vibrationsrahmen (5) mit Formeinsatz (4), Vibrationserreger sowie Unterlagsbrett (7) - wegen der wesentlich geringeren Masse des Unterlagsbrettes (7) im Vergleich zu den bekannten Massen der zu verspannenden Komponenten der in der Fachzeitschrift "Betonwerk + Fertigteil-Technik", Ausgabe 10/2007, S. 22 - 27 bzw. in DE 20301954 beschriebenen Lösungen sehr viel kleiner sind. Sie können durch die dargestellte Bretthubbaugruppe mit den Bretthubzylindern (10) ohne Probleme erzeugt werden. Die Brettfedern (9) haben auch gleichzeitig die Funktion der Schwingungsisolierung gegenüber der gestellfesten Umgebung.

In den einzelnen Formkammern des Formeinsatzes (4) wird vor Vibrationsbeginn das zu verdichtende Gemenge (17) eingefüllt. Danach senkt sich die Auflastbaugruppe, bestehend aus Auflasthubzylinder (1) und Auflast (2) ab, bis die Auflastplatten auf die Gemengeoberfläche drücken. Die Auflastfedern (3) sichern die Bewegung der Auflast (2) während der Vibrationseinwirkung sowie die Schwingungsisolierung zum Maschinengestell.

Während der Entschalung verbleibt der Vibrationsrahmen (5) mit Formeinsatz (4) im Unterschied zum Stand der Technik in seiner Position, was vorteilhaft für Vibrationserreger und Füllwagen ist. Aufgrund der festen Position des Vibrationsrahmens (5) mit Formeinsatz (4) entfällt die Formhubeinrichtung aus dem Stand der Technik, die während der Entschalung relativ hohe Massen zu heben hatte. Die Entschalung erfolgt in der erfindungsgemäßen Lösung durch den Bretthub mit kleineren zu bewegenden Massen, wobei Auflastbewegung und Bretthub koordiniert ablaufen. Bei Erfordernis ist auch weiterhin eine Entschalung durch Formhub möglich, wobei dann das Unterlagsbrett (7) in seiner Position verbleiben kann.

Fig. 2 zeigt Ausgestaltungsvarianten des Vibrationsrahmens (5) mit angebrachten Vibrationserregern und Formeinsatz (4). Das Vibrationserregersystem kann aus rotierenden Unwuchtsystemen bestehen, wobei diese paarweise an den Seiten angebracht sind und synchronisiert z. B. mit Hilfe einer elektronischen Steuerung laufen. Es sind paarweise angeordnete Unwuchtwellensysteme - Unwuchterregerpaare - mit Einfach-Wellenanordnung (11), mit Doppelwellenanordnung (12) und Vierfach-Wellenanordnung (13) sowie mit Verstellunwucht in Koaxial-Wellenanordnung (14) denkbar. Die Vibrationserzeugung kann ebenfalls mittels dynamisch arbeitender hydraulischer, pneumatischer, elektrischer oder piezoelektrischer Aktuatoren (15) erfolgen.

Fig. 3 zeigt eine beispielhafte Lösung der Verbindung zwischen Vibrationsrahmen (5) und Formeinsatz (4). Diese spielfreie Verbindung kann mechanisch mittels Verschraubung oder mittels keilförmig ausgebildeter Klemmelemente (16), wie einer Klemmplatte erfolgen, wobei auch hydraulische Aktuatoren Anwendung finden können.

Fig. 4 zeigt die erfindungsgemäβe Vorrichtung schließlich mit dem Hilfsschwingtisch. Zwischen Bretthub (8) und Unterlagsbrett (7) ist ein Hilfsschwingtisch (19) dargestellt. Der Hilfsschwingtisch (19) besitzt ein Hilfsvibrationserregersystem (20), das der koordinierten Bewegung des Unterlagsbrettes (7) relativ zur Bewegung des Vibrationsrahmens (5) mit Formeinsatzes (4) dient. Über eine Steuerung (21) sind beide Bewegungen so aufeinander abgestimmt, daß das Unterlagsbrett (7) während der Vibrationseinwirkung immer an der Unterseite des Formeinsatzes (4) anliegt und gleichzeitig die dafür erforderlichen Andruckkräfte minimiert werden.

Aufgrund der unmittelbaren Verbindung der Vibrationserreger mit dem Vibrationsrahmen (5) und den darin eingesetzten und befestigten Formeinsatz (4) wird ein kürzestmöglicher Weg zwischen der Vibrationserregerquelle und dem zu verdichtenden Betongemenge (17) im Formeinsatz (4) unter Beachtung einer ausreichenden Biegesteifigkeit und der Möglichkeit des Formeinsatzwechsels bei Produktwechsel erreicht. Damit verbunden ist eine deutliche Reduzierung der bewegten Massen. Die geringeren Massen, die in Vibrationen zu versetzen sind haben zur Folge, daß bei gleichen zu erreichenden Werten der Bewegungsgrößen für eine ausreichende Formgebung und Verdichtung geringere Erregerkräfte erforderlich sind, was den Wirkungsgrad der Vorrichtung erhöht.

Die technische Lösung der Verspannung wurde aufgrund der geringeren erforderlichen Verspannkräfte wesentlich einfacher gestaltet.

Mit den insgesamt geringeren bewegten Massen und den deutlich geringeren Verspannkräften können geringere Taktzeiten erreicht werden, weil beispielsweise für hydraulische Aktoren kleinere Baugrößen mit geringerem Schluckvolumen anwendbar sind, die bei gleichem Hydraulik-Volumenstrom die Stellwege schneller durchfahren.

Die Vorteile der Lärmreduzierung bei der Anwendung der harmonischen Vibration sind bereits in den beschriebenen Lösungen zum Stand der Technik bekannt geworden. Mit der erfindungsgemäßen Lösung ist eine weitere Reduzierung möglich, weil sich mit der Verringerung der bewegten Massen auch die wirksame Abstrahlfläche für den Lärm reduziert.

### Bezugszeichenliste

- 1: Auflasthubzylinder
- 2: Auflast
- 3: Auflastfeder
- 4: Formeinsatz
- 5: Vibrationsrahmen
- 6: Vibrationsrahmenfeder
- 7: Unterlagsbrett
- 8: Bretthub
- 9: Brettfeder
- 10: Bretthubzylinder
- 11: Unwuchterregerpaar in Einfach-Wellenanordnung
- 12: Unwuchterregerpaar in Doppelwellenanordnung
- 13: Unwuchterregerpaar in Vier-Wellenanordnung
- 14: Unwuchterregerpaar mit Verstellunwucht in Koaxial-Wellenanordnung
- 15: Aktuator
- 16: Klemmelement
- 17: zu verdichtendes Gemenge
- 18: Maschinenrahmen
- 19: Hilfsschwingtisch
- 20: Hilfsvibrationserregersystem
- 21: Steuerung

## Patentansprüche

1. Vorrichtung zur Formgebung und Verdichtung von Gemengen, bevorzugt von Betongemengen in einer steifen bis sehr steifen Konsistenz für die Herstellung von Betonsteinen und Betonwaren mit Sofortentschalung und Nutzung von im wesentlichen harmonischen Schwingungen, umfassend
- einen auswechselbaren Formeinsatz (4), der das zu verdichtende Gemenge (17) aufnimmt,
- einen Vibrationsrahmen (5), mit dem der Formeinsatz (4) kraft- und / oder formschlüssig verbunden ist,
- ein an dem Vibrationsrahmen (5) angebrachtes Vibrationserregersystem, mit dem der Vibrationsrahmen (5) in im wesentlichen harmonische Vibration versetzt wird, und welches über den Vibrationsrahmen (5) unmittelbar auf den Formeinsatz (4) einwirkend ausgestaltet ist,
- eine Auflastbaugruppe,
- ein Unterlagsbrett (7), welches während der Vibration von unten mit einer Anlagekraft an den Formeinsatz (4) gepreßt wird,
- Mittel zur Einstellung der Anlagekraft, und
- eine Bretthubbaugruppe, welche einen oder mehrere Bretthubzylinder (10) und einen Bretthub (8) umfaßt,
- **dadurch gekennzeichnet, daß** das Unterlagsbrett (7) über Brettfedern (9) elastisch mit dem Bretthub (8) verbunden ist und die Mittel zur Einstellung der Anlagekraft so eingestellt sind, daß das Unterlagsbrett (7) während der Vibration durch eine durch die Bretthubzylinder (10) aufgebrachte derartige Anlagekraft an den Formeinsatz (4) gepreßt wird, daß (i) im Formeinsatz (4) vorhandene Formkammern nach unten abgeschlossen sind und eine Relativbewegung zwischen Formeinsatz (4) und Unterlagsbrett (7) ausgeschlossen ist, und (ii) Vibrationsrahmen (5), Formeinsatz (4) und Unterlagsbrett (7) ohne Verklammerung als temporärer Vibrationsverband eine synchrone, harmonische Schwingbewegung ausführen, während die Bretthubbaugruppe in einer gestellfesten Position verbleibt, sowie
- daß zwischen Bretthub (8) und Unterlagsbrett (7) ein Hilfsschwingtisch (19) mit einem Hilfsvibrationserregersystem (20) angebracht ist, über welche zusätzliche Vibrationen in das Gemenge (17) eingebracht werden, die mit der Schwingungserregung am Vibrationsrahmen (5) mittels einer Steuerung (21) zur Minimierung der Anlagekraft koordiniert sind.

2. Vorrichtung nach Anspruch 1, **dadurch gekennzeichnet, daß** der Vibrationsrahmen (5) über eine Vibrationsrahmenfeder (6) elastisch mit einem gestellfesten Maschinenrahmen (18) verbunden ist und bei Vibrationserregung als Teil des temporären Vibrationsverbandes frei schwingen kann.

3. Vorrichtung nach einem der Ansprüche 1 oder 2, bei der die Auflastbaugruppe eine Auflast (2), einen Auflastzylinder (1) und eine oder mehrere Auflastfedern (3) umfaßt, wobei der Auflasthubzylinder (1) gestellfest mit einem Maschinenrahmen (18) verbunden ist, wobei die Auflast (2) elastisch über die Auflastfedern (3) mit dem gestellfesten Teil der Auflastbaugruppe verbunden ist, und wobei der Auflasthubzylinder (1) die Auflast (2) mit einer derartigen Kraft auf die Oberfläche des zu verdichtenden Gemenges (17) pressend ausgestaltet ist, daß während der Vibration (i) kein Abheben der Auflast (2) von der Oberfläche des Gemenges (17) erfolgt und (ii) die Auflast (2) über die elastische Befestigung mit den Auflastfedern (3) den Bewegungen der Oberfläche des Gemenges (17) folgt.

4. Vorrichtung nach einem der Ansprüche 1 bis 3, **dadurch gekennzeichnet, daß** der Formeinsatz (4) durch keilförmig ausgebildete Klemmelemente (16) spielfrei mit dem Vibrationsrahmen (5) verbunden ist.

5. Vorrichtung nach einem der Ansprüche 1 bis 4, **dadurch gekennzeichnet, daß** das Vibrationserregersystem ein Unwuchterregerpaar in Einfachwellenanordnung (11) umfaßt, welches zwei Unwuchtvibrationserreger oder drehstarr gekoppelte Unwuchtvibrationsstränge aufweist, deren Drehachsen parallel zueinander sind und die gegenläufig mit gleicher Drehzahl und spiegelsymmetrischer Phasenlage bezüglich der vertikalen Mittenebene der Form drehen.

6. Vorrichtung nach einem der Ansprüche 1 bis 4, **dadurch gekennzeichnet, daß** das Vibrationserregersystem ein Unwuchterregerpaar in Doppelwellenanordnung (12) oder ein Unwuchterregerpaar in Vier-Wellenanordnung (13) umfaßt, welches vier bzw. acht Unwuchtvibrationserreger oder drehstarr gekoppelte Unwuchtvibrationsstränge- aufweist, deren Drehachsen parallel zueinander sind und die paarweise gegenläufig mit gleicher Drehzahl und spiegelsymmetrischer Phasenlage bezüglich der vertikalen Mittenebene der Form drehen.

7. Vorrichtung nach einem der Ansprüche 1 bis 4, **dadurch gekennzeichnet, daß** das Vibrationserregersystem ein Unwuchterregerpaar mit Verstellunwucht in Koaxial-Wellenanordnung (14) umfaßt, welches zwei, vier oder acht Unwuchtvibrationserreger oder drehstarr gekoppelte Unwuchtvibrationsstränge aufweist, deren Drehachsen parallel zueinander sind und die gegenläufig mit gleicher Drehzahl und spiegelsymmetrischer Phasenlage bezüglich der vertikalen Mittenebene der Form drehen, wobei je Wellenachse 2 zueinander mit einem Winkel zwischen 0° und 180° um die gemeinsame Drehachse verdrehbare Unwuchten mit jeweils eigenem Antriebsmotor so zueinander angeordnet sind, daß ihre Masseschwerpunkte in einer Ebene liegen, die senkrecht zur Drehachse liegt.

8. Vorrichtung nach einem der Ansprüche 1 bis 4, **dadurch gekennzeichnet, daß** das Vibrationserregersystem als Vibrationserreger einen oder mehrere hydraulische, pneumatische, elektrische oder piezoelektrische Aktuatoren umfaßt, die an einer Seite gestellfest befestigt sind und an der zweiten Seite mit dem Vibrationsrahmen (5) verbunden sind und diesen in Schwingungen versetzen.

9. Vorrichtung nach einem der Ansprüche 1 bis 8, **dadurch gekennzeichnet, daß** die Bretthubbaugruppe eine Hubbewegung ausführt, die vom Weg her mindestens so groß ist wie die Höhe des fertig verdichteten und entschalten Produktes.

10. Vorrichtung nach einem der Ansprüche 1 bis 9, **dadurch gekennzeichnet, daß** der Vibrationsrahmen (5) und Formeinsatz (4) eine Hubbewegung ausführen, deren Weg mindestens so groß ist wie die Höhe des fertig verdichteten und entschalten Produktes.

11. Verfahren zur Formgebung und Verdichtung von Gemengen, bevorzugt von Betongemengen in einer steifen bis sehr steifen Konsistenz für die Herstellung von Betonsteinen und Betonwaren mit Sofortentschalung und Nutzung von im wesentlichen harmonischen Schwingungen, mit einer Vorrichtung nach einem der Ansprüche 1 bis 10, bei dem
- ein auswechselbarer Formeinsatz (4) das zu verdichtende Gemenge (17) aufnimmt,
- der Formeinsatz mit einem Vibrationsrahmen (5) kraft- und / oder formschlüssig verbunden wird,
- der Vibrationsrahmen (5) mittels eines an diesem angebrachten Vibrationserregersystem in im wesentlichen harmonische Schwingungen versetzt wird, wobei das Vibrationserregersystem über den Vibrationsrahmen (5) unmittelbar auf den Formeinsatz (4) einwirkt,
- eine Auflastbaugruppe den Formeinsatz (4) während der Vibration verschließt, und
- ein Unterlagsbrett (7) während der Vibration von unten mit einer Anlagekraft an den Formeinsatz (4) gepreßt wird,
- die Anlagekraft so eingestellt wird, daß während der Vibration Vibrationsrahmen (5), Formeinsatz (4), und Unterlagsbrett (7) ohne Verklammerung einen temporären Vibrationsverband bilden und im wesentlichen die gleichen, harmonischen Schwingbewegungen ausführen,
- wozu das Unterlagsbrett (7) während der Vibration durch eine durch Bretthubzylinder (10), welche mit einem Bretthub (8) eine Bretthubbaugruppe der Vorrichtung bilden, wobei das Unterlagsbrett (7) über Brettfedern (9) elastisch mit dem Bretthub (8) verbunden ist, aufgebrachte derartige Anlagekraft an den Formeinsatz (4) gepreßt wird, daß (i) im Formeinsatz (4) vorhandene Formkammern nach unten abgeschlossen sind und eine Relativbewegung zwischen Formeinsatz (4) und Unterlagsbrett (7) ausgeschlossen ist, und (ii) Formeinsatz (4) und Unterlagsbrett (7) eine synchrone Bewegung ausführen, während die Bretthubbaugruppe in einer gestellfesten Position verbleibt, und
- mittels eines an einem Hilfsschwingtisch (19) angebrachten Hilfsvibrationserregersystems (20) die Bewegung des Unterlagsbretts (7) relativ zur Bewegung des Vibrationsrahmens (5) mit Formeneinsatz (4) koordiniert wird, wobei beide Bewegungen mittels einer Steuerung (21) so aufeinander abgestimmt werden, dass die für das Anliegen des Unterlagsbretts (7) an der Unterseite des Formeneinsatzes (4) erforderliche Anlagekraft minimiert wird

12. Verfahren nach Anspruch 11, **dadurch gekennzeichnet, daß** die Auflastbaugruppe eine Auflast (2), einen Auflastzylinder (1) und eine oder mehrere Auflastfedern (3) umfaßt, wobei der Auflasthubzylinder (1) gestellfest mit einem Maschinenrahmen (18) verbunden ist, und wobei die Auflast (2) elastisch über die Auflastfedern (3) mit dem gestellfesten Teil der Auflastbaugruppe verbunden ist, und wobei der Auflasthubzylinder (1) die Auflast (2) während der Vibration mit einer derartigen Kraft auf die Oberfläche des zu verdichtenden Gemenges (17) preßt, daß (i) kein Abheben der Auflast (2) von der Oberfläche des Gemenges (17) erfolgt und (ii) die Auflast (2) über die elastische Befestigung mit den Auflastfedern (3) den Bewegungen der Oberfläche des Gemenges (17) folgt.

## Claims

1. Device used for shape forming and compacting of mixtures, especially concrete mixtures of a of stiff to very stiff consistency used for the production of concrete blocks and concrete goods with instant demoulding and application of mainly harmonic vibrations, including
- an exchangeable form cartridge (4), which contains the mixture (17) to be compacted,
- a vibrating frame (5), to which the form cartridge (4) is connected by force closure and / or form closure,
- a vibration exiting system connected to the vibrating frame (5), by which the vibrating frame (5) is exited using mainly harmonic vibrations, and which is designed to act via the vibrating frame (5) directly onto the form cartridge (4),
- a surcharge subunit
- a formwork board (7), which is pressed by a contact force to the form cartridge (4) from below during the vibration,
- devices used to regulate the contact force, and
- board rising unit, which incorporates one or multiple board rising cylinders (10) and a board riser (8)
- **characterized in that** the formwork board (7) is linked to the board riser (8) elastically by board springs (9) and the devices used to regulate the contact force are set up in a way, that during the vibration the formwork board (7) is pressed to the form cartridge (4) by a contact force brought up by board rising cylinders (10) causing (i) the forming chambers within the form cartridge (4) to be closed on the downside and eliminating any relative movement between form cartridge (4) and formwork board (7), and (ii) ensuring that vibrating frame (5), form cartridge (4) and formwork board (7) carry out a synchronous harmonic oscillation as a temporary vibration unit without clamping while the board rising unit remains in a fixed position relatively to the frame, as well as
- wherein an auxiliary swinging table (19) with an auxiliary vibration exiting system (20) is installed between board riser (8) and formwork board (7), by which additional vibrations are brought into the mixture (17), which are coordinated with the vibrations in the vibrating frame (5) by a control (21) to minimize the contact force.

2. Device means as set forth in Claim 1, **characterized by** the vibrating frame (5) being elastically connected to the machine frame (18) in a fixed position by a vibrating frame spring (6) and being able to oscillate freely under influence of vibration as a part of the temporary vibration unit.

3. Device means as set forth in claim 1 or claim 2, wherein the surcharge subunit incorporates a surcharge (2), a surcharge rising cylinder (1) and one or multiple surcharge springs(3), in which the surcharge rising cylinder (1) is connected to the machine frame (18) in a fixed position, in which the surcharge (2) is elastically connected to the part of the surcharge subunit with a fixed position relatively to the frame by surcharge springs (3) and in which the surcharge rising cylinder (1) is designed to press the surcharge (2) to the surface of the compacted mixture (17) by a force to such an extent, that during vibration (i) no lift off of the surcharge (2) from the surface of the compacted mixture (17) occurs and (ii) due to the elastic fixation by the surcharge springs(3) the surcharge (2) follows the movement of the surface of the compacted mixture (17) .

4. Device means as set forth in claim 1 to 3, **characterized by** the form cartridge (4) being connected to the vibrating frame (5) free of play by wedge-shaped clamping elements (16).

5. Device means as set forth in claim 1 to 4, **characterized by** the vibration exiting system consisting of a pair of unbalance exciters in single shaft arrangement (11), which possesses two vibrating unbalance exciters or rotationally stiffly coupled unbalance exciter trains with parallel rotation axes and which are counterrotating with the same rotational speed and a symmetric phase position with reference to the vertical center plane of the form.

6. Device means as set forth in claim 1 to 4, **characterized by** the vibration exiting system consisting of a pair of unbalance exciters in double shaft arrangement (12) or a pair of unbalance exciters in quadruple shaft arrangement (13), which possesses four respectively eight vibrating unbalance exciters or rotationally stiffly coupled unbalance exciter trains with parallel rotation axes and which are counterrotating pairwise with the same rotational speed and a symmetric phase position with reference to the vertical center plane of the form.

7. Device means as set forth in claim 1 to 4, **characterized by** the vibration exiting system consisting of a pair of unbalance exciters with adjustable unbalance in coaxial shaft arrangement (14), which possesses two, four or eight vibrating unbalance exciters or rotationally stiffly coupled unbalance exciter trains with parallel rotation axes and which are counterrotating pairwise with the same rotational speed and a symmetric phase position with reference to the vertical center plane of the form, in which on each shaft axis two around their common rotational axis between 0° and 180° with respect to each other twistable unbalanced masses with an own driving motor for each are positioned in a way that their centers of mass are positioned in a plane which is perpendicular to the axis of rotation.

8. Device means as set forth in claim 1 to 4, **characterized by** the vibration exiting system including one or multiple hydraulic, pneumatic, electric or piezoelectric actuators used as vibration exciters, which are anchored on one side in a fixed position relatively to the frame and which on the other side are connected to the vibrating frame (5) and are setting the vibrating frame (5) into vibrations.

9. Device means as set forth in claim 1 to 8, wherein the displacement of the board rising unit during the rising movement is at least as large as the height of the finished compacted and demoulded product.

10. Device means as set forth in claim 1 to 9, wherein the displacement of the vibrating frame (5) and the form cartridge (4) during the rising movement is at least as large as the height of the finished compacted and demoulded product.

11. Processes used for shape forming and compacting of mixtures , especially concrete mixtures of a of stiff to very stiff consistency used for the production of concrete blocks and concrete goods with instant demoulding and application of mainly harmonic vibrations, using a device as set forth in claim 1 to 10, wherein
- an exchangeable form cartridge (4) contains the mixture (17) to be compacted,
- a form cartridge (4) is connected by force closure and / or form closure to the vibrating frame (5),
- the vibrating frame (5) is exited by an vibration exiting system connected to the vibrating frame (5) using mainly harmonic vibrations, and the vibration exiting system is designed to act via the vibrating frame (5) directly onto the form cartridge (4),
- a surcharge subunit is closing the form cartridge (4) during vibration
- a formwork board (7) is pressed by a contact force to the form cartridge (4) from below during the vibration,
- the contact force is adjusted in a way that during the vibration vibrating frame (5), form cartridge (4) and the formwork board (7) carry out a synchronous harmonic oscillation as a temporary vibration unit without clamping
- a contact force superimposed by board rising cylinders (10) which in combination with a board riser (8) form the board rising unit of the device, wherein the formwork board (7) is connected elastically to the board riser (8) by board springs (9), presses the formwork board (7) during the vibration to the form cartridge (4) in a way, that (i) the forming chambers within the form cartridge (4) are closed on the downside and any relative movement between form cartridge (4) and formwork board (7) is eliminated, and (ii) it is ensured, that form cartridge (4) and formwork board (7) carry out a synchronous movement while the board rising unit remains in a fixed position relatively to the frame.
- the movement of the formwork board (7) relatively to the movement of the vibrating frame (5) with form cartridge (4) is coordinated by an auxiliary vibration exiting system (20) fixed to an auxiliary swinging table (19), in which both movements are tuned by a control (21) in a way that minimizes the contact force used to press the formwork board (7) to the lower side of the form cartridge (4).

12. Processes means as set forth in claim 11, **characterized by** the surcharge subunit incorporating a surcharge (2), a surcharge cylinder (1) and one or multiple surcharge springs (3), in which the surcharge rising cylinder (1) is connected to the machine frame (18) in a fixed position, and in which the surcharge (2) is connected elastically to the part of the surcharge subunit which remains in a fixed position relatively to the frame by surcharge springs (3) and in which the surcharge rising cylinder (1) is designed to press the surcharge (2) during vibration to the surface of the compacted mixture (17) by a force to such an extent, that (i) no lift off of the surcharge (2) from the surface of the compacted mixture (17) occurs and (ii) due to the elastic fixation by the surcharge springs (3) the surcharge (2) follows the movement of the surface of the compacted mixture (17).

## Revendications

1. Dispositif pour mouler et compacter des mélanges, préférablement des mélanges de béton à consistance ferme jusqu'à très ferme pour la fabrication de blocs en béton et d'articles en béton avec décoffrage immédiat et essentiellement l'utilisation de vibrations harmoniques comprenant,
- un moule amovible (4) dans lequel le mélange (17) à compacter est coulé
- un cadre vibrant (5) auquel le moule (4) est connecté par complémentarité de forme et/ou par adhérence,
- un system vibreur d'excitation fixé au cadre vibrant (5) à l'aide duquel le cadre vibrant (5) est mis en vibration essentiellement harmonique et qui au travers du cadre vibrant (5) agit directement sur le moule (4),
- un ensemble portant
- une planche de support (7) qui est pressée contre le moule (4) pendant la vibration au travers d'une force de contact,
- des outils de réglage de la force de contact et
- un ensemble de levage qui comprend un ou plusieurs vérins de levage (10) et une base de levage (8),
- **Caractérisé en ce que** la planche de support (7) est élastiquement reliée à la base de levage (8) au travers de supports élastiques (9) et les outils de réglage de la force de contact sont ajustés de façon que (i) la planche de support (7) soit pressée contre le moule (4) pendant la vibration au travers d'une force de contact appliquée par les vérins de levage de façon que les compartiments du moules (4) soient fermés à leurs bases et un mouvement relatif entre les compartiments du moule (4) et la planche de support (7) soit exclu et (ii) le cadre vibrant (5), le moule (4) et la planche de support (7) effectuent, en tant qu' assemblage temporaire de vibration, un mouvement oscillatoire harmonique synchronisé sans cramponnage pendant que l' ensemble de levage reste en position fixe, **en ce**
- **qu'**une table vibrante de faible dimension (19) et un system vibreur d'excitation supplémentaire (20) - au travers desquelles des vibrations supplémentaires sont induites dans le mélange (17) - sont placés entre la base de levage (8) et la planche de support (7), **en ce que** ces vibrations supplémentaires sont coordonnées à l'excitation oscillatoire provenant du cadre vibrant (5) au travers d'un réglage automatique (21) pour réduire la force de contact.

2. Dispositif selon la revendication 1 **caractérisé en ce que** le cadre vibrant (5) est élastiquement connecté à un châssis (18) fixe au travers de supports élastiques (6) et qu'il peut effectuer des oscillations libres en tant que partie de l'assemblage temporaire de vibration.

3. Dispositif selon la revendication 1 ou 2, dont l'ensemble portant comprend une charge (2), un vérin de levage (1) et un ou plusieurs amortisseurs (3), dont le vérin de levage (1) est fermement relié à un châssis (18), dont la charge (2) est élastiquement connectée à la partie fixe de l'ensemble portant au travers d' amortisseurs (3), dont le vérin de levage (1) et la charge (2) agissent au travers d'une force sur la surface du mélange (17) à compacter de façon qu' aucun soulèvement de la charge (2) au dessus de la surface du mélange (17) ne se produise pendant la vibration et que (ii) la charge (2) suive les mouvements de la surface du mélange (17) au travers de la connexion élastique aux amortisseurs (3).

4. Dispositif selon l'une quelconque des revendications 1 à 3, **caractérisé en ce que** le moule (4) est relié sans jeu au cadre vibrant (5) au travers d'éléments (16) de serrage cunéiformes

5. Dispositif selon l'une quelconque des revendications 1 à 4, **caractérisé en ce que** le system vibreur d'excitation (20) comprend une paire d'excitateurs à balourd - dont chaque excitateur comprend un arbre simple d'entrainement (11) - qui dispose de deux excitateurs à balourd ou de vibrateurs à balourd dont les arbres sont couplés de façon rigide à la torsion, dont les axes de rotation sont parallèles, tournent respectivement dans le sens opposé avec la même vitesse de rotation et ont des positions de phase symétriques par rapport à l'axe verticale du milieu du moule.

6. Dispositif selon l'une quelconque des revendications 1 à 4, **caractérisé en ce que** le system vibreur d'excitation comprend une paire d'excitateurs à balourd - dont chaque excitateur comprend deux arbres d'entrainement (12) - ou une paire d'excitateurs à balourd - dont chaque excitateur comprend quatre arbres d'entrainement (13) - qui dispose de quatre ou huit excitateurs à balourd ou de vibrateurs à balourd dont les arbres sont couplés de façon rigide à la torsion, dont les axes de rotation sont parallèles, tournent par paires respectivement dans le sens opposé avec la même vitesse de rotation et ont des positions de phase symétriques par rapport à l'axe verticale du milieu du moule.

7. Dispositif selon l'une quelconque des revendications 1 à 4, **caractérisé en ce que** le system vibreur d'excitation comprend un excitateur à balourd pourvu d'un balourd réglable comprenant un system d'arbres d'entrainement coaxial (14) - qui dispose de deux, quatre ou huit excitateurs à balourd ou de vibrateurs à balourd dont les arbres sont couplés de façon rigide à la torsion, dont les axes de rotation sont parallèles, tournent respectivement dans le sens opposé avec la même vitesse de rotation et ont des positions de phase symétriques par rapport à l'axe verticale du milieu du moule. Deux balourds souples, munis chacun d'un moteur, capables de tourner d'un angle de 0 à 180° autour de l'axe de rotation commun sont installés au niveau de chaque arbre d'entrainement de façon que leur centre de gravité soit situé dans un plan perpendiculaire à l'axe de rotation.

8. Dispositif selon l'une quelconque des revendications 1 à 4, **caractérisé en ce que** le system vibreur d'excitation comprend, en tant qu'excitateur, vibrant un ou plusieurs actuateurs hydrauliques, pneumatiques, électriques et piézoélectriques, dont un coté respectif est fermement fixé et l'autre coté respectif est relié au cadre vibrant (5) de façon que celui ci soit mit en mouvements oscillatoires.

9. Dispositif selon l'une quelconque des revendications 1 à 8, **caractérisé en ce que** l'ensemble de levage effectue un mouvement de levage, dont la course est au moins aussi grande que la hauteur du produit compacté et décoffré.

10. Dispositif selon l'une quelconque des revendications 1 à 9, **caractérisé en ce que** le cadre vibrant (5) et le moule (4) effectuent un mouvement de levage dont la course est au moins aussi grande que la hauteur du produit compacté et décoffré.

11. Méthode de moulage et de compactage des mélanges, préférablement des mélanges de béton à consistance ferme jusqu'à très ferme pour la fabrication de blocs de béton et d'articles en béton avec décoffrage immédiat et essentiellement l'utilisation de vibrations harmoniques avec un dispositif selon l'une quelconque des revendications 1 à 10, dont
- le mélange (17) est coulé dans le moule amovible (4),
- le moule est connecté par complémentarité de forme et/ou par adhérence au cadre vibrant (5),
- le cadre vibrant (5) est mis en vibration essentiellement harmonique à l'aide d'un system vibreur d'excitation fixé à ce cadre vibrant (5) et qui à l'aide d'un system vibreur d'excitation agit directement sur le moule (4) au travers du cadre vibrant (5),
- l'ensemble de levage ferme le moule (4) pendant la vibration, et
- la planche de support (7) presse contre le dessous du moule (4) pendant la vibration au travers d'une force de contact,
- la force de contact est réglée de façon que le cadre vibrant (5), le moule (4) et la planche de support (7) forment, sans cramponnage, un assemblage temporaire de vibration et effectuent essentiellement les mêmes mouvements oscillatoires harmoniques,
- à cause desquelles la planche de support (7) est pressée contre le moule (4) pendant la vibration au travers d'une force de contact exercée par des vérins de levage (10), qui forment avec une base de levage (8) un ensemble de levage du dispositif tandis que la planche de support (7) est reliée de manière élastique à la base de levage (8) au travers de supports élastiques (9) de façon que (i) les compartiments du moules (4) soient fermés à leurs bases et un mouvement relatif entre le moule(4) et la planche de support (7) soit exclu et (ii) le moule(4) et la planche de support (7) effectuent un mouvement synchronisé pendant que l' ensemble de levage reste en position fixe et
- le mouvement relatif de la planche de support (7) par rapport à celui du cadre vibrant (5) ainsi que celui du moule (4) soient coordonnés à l'aide d'un system vibreur d'excitation supplémentaire (20) fixé à une table vibrante de faibles dimensions (19) tandis que les deux mouvements sont coordonnés, au travers d'un réglage automatique (21), de façon que la force de contact permettant le contact entre la planche de support (7) et la base du moule (4) soit réduite.

12. Méthode selon la revendication 11, **caractérisé en ce que** l'ensemble portant comprend une charge (2), un vérin de levage (1) et un ou plusieurs amortisseurs (3), dont le vérin de levage (1) est fermement relié à un châssis (18) et dont la charge (2) est reliée de manière élastique à la partie fixe de l'ensemble portant au travers d' amortisseurs (3) et dont le vérin de levage (1) et la charge (2) agissent au travers d'une force sur la surface du mélange (17) à compacter de façon qu' aucun soulèvement de la charge (2) au dessus de la surface du mélange (17) ne se produise pendant la vibration et que (ii) la charge (2) suive les mouvements de la surface du mélange (17) au travers de la connexion élastique aux amortisseurs (3).
